# EUROPÄISCHE PATENTANMELDUNG

(11) **EP 1 503 017 A2**
(43) Veröffentlichungstag der Anmeldung: **02.02.2005**
(21) Anmeldenummer: 04103557.7
(22) Anmeldetag: 26.07.2004
(51) Int. Cl.: E05D 7/04

(54) **Scharnier für stumpf anschlagende Türen**

(30) Priorität: 31.07.2003 DE 10335113
(71) Anmelder: SFS intec Holding AG, 9435 Heerbrugg (CH)
(72) Erfinder: Österle, Helmut, 6800, Feldkirch (AT)
(74) Vertreter: Ludescher, Hans

(57) **Zusammenfassung**

Bei einem Scharnier (3) für stumpf anschlagende Türen stehen zwei Scharnierteile um eine gemeinsame Scharnierachse (6) verdrehbar miteinander in Wirkverbindung. Wenigstens ein Scharnierteil (5) weist einen in eine Bandtasche (7) in einer Türzarge (2) einschiebbaren Lappen (8) auf, wobei dieser Lappen (8) in der Bandtasche (7) um einen parallel zur Scharnierachse (6) verlaufende Achse (9) verschwenkbar und in seiner eingestellten bzw. einstellbaren Schwenkstellung fixiert bzw. fixierbar sowie in seiner Höhenlage eingestellt bzw. verstellbar. Der Lappen (8) ist mit einer um die parallel zur Scharnierachse (6) verlaufende Achse (9) verschwenkbaren Lasche (10) fest, jedoch lösbar verbunden. In die Lasche (10) greift eine Verstellschraube (11) zum Verschwenken und Festlegen derselben ein und ferner ist der Lasche (10) ein eine Höhenverstellung derselben bewirkendes Verstellorgan (12) zugeordnet. Die Lasche (10) ist samt unterhalb und oberhalb derselben anschließender Lagerblöcke (13,14) gemeinsam von der Frontseite einer Türzarge (2) in die Bandtasche (7) einsetzbar und durch ein Abdeckelement und die Lagerblöcke (13,14) hindurch mit dem Boden (32) der Bandtasche (7) verschraubt bzw. verschraubbar.

## Beschreibung

Die Erfindung betrifft ein Scharnier für stumpf anschlagende Türen, bei welchem zwei Scharnierteile um eine gemeinsame Scharnierachse verdrehbar miteinander in Wirkverbindung stehen, wobei wenigstens ein Scharnierteil einen in eine Bandtasche in einer Türzarge einschiebbaren Lappen aufweist, wobei dieser Lappen in der Bandtasche um einen parallel zur Scharnierachse verlaufende Achse verschwenkbar und in seiner eingestellten bzw. einstellbaren Schwenkstellung fixiert bzw. fixierbar ist sowie in seiner Höhenlage eingestellt bzw. verstellbar ist.

Bei einem bekannten Scharnier dieser Art (WO02/086263) bilden die Bandtasche und der Lappen des einen Scharnierteiles eine gewisse Montageeinheit, die in eine Öffnung in einer Zarge eingeschoben wird und dort als Gesamtes befestigt wird. Der Lappen ist samt einem Achsbolzen in der Bandtasche höhenverstellbar gehalten, wobei der Lappen den Achsbolzen entsprechend umgreift. Eine Montage und eine Demontage ist nur als gesamte Montageeinheit möglich.

Die Erfindung hat sich nun zur Aufgabe gestellt, ein Scharnier zu schaffen, bei dem die gesamten, die Verstellung nach allen Richtungen ermöglichenden Teile in der Bandtasche montiert werden können, wobei dann der Lappen des einen Scharnierteiles eingesetzt oder bei Bedarf wieder demontiert werden kann.

Erfindungsgemäß gelingt dies dadurch, dass der Lappen mit einer um die parallel zur Scharnierachse verlaufende Achse verschwenkbaren Lasche fest, jedoch lösbar verbunden ist, dass in die Lasche eine Verstellschraube zum Verschwenken und Festlegen derselben eingreift, und dass der Lasche ein eine Höhenverstellung derselben bewirkendes Verstellorgan zugeordnet ist, wobei die Lasche samt unterhalb und oberhalb derselben anschließender Lagerblöcke gemeinsam von der Frontseite einer Türzarge in eine Bandtasche einsetzbar sind und durch ein Abdeckelement und die Lagerblöcke hindurch mit dem Boden der Bandtasche verschraubt bzw. verschraubbar sind.

Durch diese erfindungsgemäßen Maßnahmen sind einerseits nach dem fixen Einbau der Bandtasche an der Rückseite einer Türzarge und der Herstellung einer entsprechenden Öffnung an der Frontseite der Türzarge alle die dreidimensionale Verstellung ermöglichenden Teile von der Frontseite der Türzarge her einzubringen und daher einfach zu montieren. Nach dem Aufsetzen und Verschrauben des Abdeckelementes ist somit die Bandtasche mit allen Montageeinheiten vormontiert, so dass nur noch der Lappen des einen Scharnierteiles eingeschoben und mit der Lasche verbunden werden muss. Mit einer einzigen Befestigungsstelle kann der Lappen befestigt oder gelöst werden, obwohl dann gleich eine dreidimensionale Verstellmöglichkeit vorhanden ist.

Ferner wird vorgeschlagen, dass ein die Achse für die Verschwenkbarkeit der Lasche bildender Bolzen fest in die Lagerblöcke oder in die Lasche eingreift. In dem jeweils anderen Teil ist damit eine ausreichende Lagerung für einen Verschwenkvorgang möglich, wobei auch bei schweren Türen eine außerordentlich gute Stabilität geschaffen ist.

Aus Gründen der einfacheren Montage und auch aus Toleranzgründen ist es vorteilhaft, wenn zwei jeweils mit einem der Lagerblöcke fest verbundene Bolzen in Bohrungen in der Lasche eingreifen. Es ist dadurch ein Zusammenstecken der Lagerblöcke mit den Bolzen und der mit den entsprechenden Bohrungen zur Aufnahme der Bolzen versehenen Lasche unmittelbar vor dem Einsetzen in die Bandtasche möglich. Da die Lagesicherung der Lagerblöcke durch die Fixierung in der Bandtasche zusammen mit dem aufgesetzten Abdeckelement gegeben ist, wird eine stabile Gesamtkonstruktion erreicht.

Eine einfache konstruktive Gestaltung und Montagemöglichkeit wird dadurch geschaffen, dass der in die Bandtasche einführbare Lappen des einen Scharnierteiles mittels einer Klemmschraube an der Lasche festlegbar ist, wobei die Klemmschraube in eine Gewindebohrung der Lasche eingreift. Mit nur einer einzigen Klemmschraube kann so eine endgültige Montage des Scharniers erreicht werden. Im Rahmen der Erfindung könnte auch mehr als eine Klemmschraube vorgesehen werden, doch ist dies in der Regel nicht erforderlich.

Eine Verbesserung der gegenseitigen Verbindung kann noch erreicht werden, wenn der Lappen des Scharnierteiles und die Lasche an ihren einander zugewandten Oberflächen aufgerauht oder gerippt ausgeführt sind.

Die Montage des Lappens im Inneren der Bandtasche ist in einfacher Weise möglich geworden, indem die Klemmschraube mit einem Kopf ausgebildet ist, welcher in ein Langloch in dem Abdeckelement eingreift. Die Klemmschraube kann also von außerhalb der Bandtasche betätigt werden, wobei aber trotzdem die Höhenverstellung der Lasche und somit auch des Lappens und auch die Schwenkbewegung der Lasche samt Lappen nicht behindert wird.

Damit auch noch eine horizontale Verstellung in Richtung der Ebene des Lappens des einen Scharnierteiles möglich ist, wird vorgesehen, dass im Lappen des Scharnierteiles ein Langloch ausgebildet ist zur Verstellung des Abstandes zwischen Scharnierachse und der Achse zum Verschwenken der Lasche. Es ist somit auch noch eine zusätzliche Verstellmöglichkeit geschaffen.

Damit eine optimale und verdrehsicher Befestigung zwischen dem Lappen des einen Scharnierteiles und der Lasche erfolgen kann und dies auch bei schweren Türen wirksam ist, wird vorgeschlagen, dass die Lasche in Achsrichtung gemessen breiter als der Lappen des Scharnierteiles ausgeführt ist, wobei in der Lasche eine Nut zum quer zur Achse geführten Einsetzen des Lappens vorges ehen ist. Der Lappen ist somit gegenüber der Lasche formschlüssig gegen ein Verdrehen in dessen Ebene gesichert, so dass dadurch auch die Klemmschraube entlastet wird.

Eine einfache Konstruktion ist ferner dann gegeben, wenn als Verstellorgan zur Höhenverstellung ein an der Lasche angreifender Gewindebolzen verdrehfest mit dieser verbunden ist, wobei dessen Gewindeteil in eine Mutter eingreift. Es kann somit durch einfaches Verdrehen der Mutter eine Höhenverstellung des Gewindebolzens und somit eine Verstellung der mit dem Gewindebolzen in Wirkverbindung stehenden Lasche bewirkt werden. Durch die besondere Abstützung der Mutter und damit auch des Gewindebolzens ist eine selbsthemmende Konstruktion geschaffen worden, so dass also eine selbsttätige Höhenverstellung nicht erfolgen kann.

In diesem Zusammenhang erweist es sich als vorteilhaft, wenn die Mutter durch eine Öffnung in dem Abdeckelement von außen verdrehbar ausgeführt ist. Es kann also auch die Höhenverstellung im fertig montiertem Zustand und somit auch bei eingehängter Tür erfolgen, um dadurch eine schnelle und exakte Anpassung zu gewährleisten.

Eine einfache Variante sieht dabei vor, dass die Mutter mit radial nach außen offenen Bohrungen zum Einsetzen von Verstellwerkzeugen versehen ist. Es kann damit beispielsweise mit einem Bolzen eine jeweils winkelmässig kleine Verdrehung erfolgen, wobei der Bolzen immer wieder in die nächste Bohrung einzusetzen ist. Da diese Höhenverstellung ja nur in minimalem Ausmaß erforderlich ist, ist eine solche schrittweise mögliche Einstellung durchaus sinnvoll.

Weiters wird vorgeschlagen, dass die Verstellschraube mit ihren Enden am Boden der Bandtasche und an der Innenoberfläche des Abdeckdeckelementes abgestützt und in eine Gewindebohrung der Lasche eingesetzt ist. Die Verschwenkbewegung der Lasche ist auf diese Weise am einfachsten zu bewirken. Es ist damit auch eine selbsthemmende Lagesicherung gegeben, da die Verstellschraube an ihren beiden Enden abgestützt ist.

Damit diese Verschwenkverstellung ebenfalls in einfacher Weise von außerhalb der Bandtasche bedient werden kann, wird vorgesehen, dass die Verstellschraube mit einem Innenwerkzeugangriff ausgeführt ist und in dem Abdeckdeckelement ein Langloch zum Einführen eines Werkzeuges vorgesehen ist. Auch hier ist wieder durch das Abdeckelement hindurch eine Betätigung möglich, und zwar unabhängig von der Höhen- oder Verschwenkverstellung der Lasche.

Um die gesamten Montageelemente einfach in der Bandtasche einzusetzen und in dieser zu befestigen, wird vorgeschlagen, dass eine Ausnehmung in der Zarge zum Zugang der angeordneten Bandtasche im wesentlichen der Einsatzgröße der aus Lagerblöcken und Lasche gebildeten Einheit entspricht, wobei das Abdeckelement nahezu diesen ganzen Ausschnittbereich abdeckt. Die Zugänglichkeit ist dadurch optimal und trotzdem ist praktisch der gesamte Bereich nach dem Einsetzen der Montageelemente wieder verschlossen.

Damit eine einwandfreie Montage und sichere Halterung ermöglicht ist, ist in vorteilhafter Weise vorgesehen, dass an der Rückseite der Bandtasche Gewindehülsen angeordnet zum Einsetzen von das Abdeckelement und die Lagerblöcke durchdringenden Schrauben. Es ist somit ein sicheres Befestigen möglich, wobei die Schrauben mit einem hohen Anzugsmoment angezogen werden können, zumal auch die Lagerblöcke problemlos fest zwischen dem Boden der Bandtasche und dem Abdeckelement eingespannt werden können.

Weitere erfindungsgemässe Merkmale und besondere Vorteile werden in der nachstehenden Beschreibung anhand der Zeichnungen noch näher erläutert. Es zeigen:
Fig.1 die schematische Darstellung eines Scharniers mit einer an eine Türzarge anschließenden Tür;
Fig.2 einen Schnitt nach der Linie 11-11 in Fig.1;
Fig.3 eine Ansicht einer Türzarge mit eingesetzter Bandtasche samt Abdeckelement und eingesetztem Lappen des einen Scharnierteiles;
Fig.4 einen Schnitt nach der Linie IV-IV in Fig.3;
Fig.5 einen Schnitt nach der Linie V-V in Fig.4:
Fig.6 einen Schnitt nach der Linie VI-VI in Fig.3
Fig.7 einen Schnitt nach der Linie VII-VII in Fig.3;
Fig. 8 einen Schnitt nach der Linie VIII-VIII in Fig.3.

Die erfindungsgemäßen Maßnahmen werden in der nachstehenden Beschreibung anhand der Halterung einer stumpf anschlagenden Tür 1 an einer Türzarge 2 aus Stahl erläutert. Natürlich kann gegebenenfalls mit entsprechend zusätzlichen Konstruktionsmaßnahmen die gleiche Anordnung auch bei Türzargen 2 aus anderen Metall- oder auch Kunststoffprofilen oder auch aus Vollprofilen, beispielsweise aus Holz oder Holzwerkstoffen eingesetzt werden. Es müssen auch nicht immer Türen 1 sein, welche hier vorhanden sind, sondern ein solches Scharnier könnte auch im Fensterbau oder bei Fensterläden eingesetzt werden.

Das Scharnier 3 ist hier für stumpf anschlagende Türen 1 eingesetzt, wobei zwei Scharnierteile 4 und 5 um eine gemeinsame Scharnierachse 6 verdrehbar miteinander in Wirkverbindung stehen. Wenigstens der eine Scharnierteil 5 weist einen in eine Bandtasche 7 in der Türzarge 2 einschiebbaren Lappen 8 auf, wobei dieser Lappen 8 in der Bandtasche 7 um eine parallel zur Scharnierachse 6 verlaufende Achse 9 verschwenkbar und in seiner eingestellten bzw. einstellbaren Schwenkstellung fixiert bzw. fixierbar ist sowie in seiner Höhenlage eingestellt bzw. verstellbar ist.

Der Lappen 8 ist mit einer um die parallel zur Scharnierachse 6 verlaufende Achse 9 verschwenkbaren Lasche 10 fest, jedoch lösbar verbunden. In die Lasche 10 greift eine Verstellschraube 11 zum Verschwenken und Festlegen derselben ein. Ferner ist der Lasche 10 ein eine Höhenverstellung derselben bewirkendes Verstellorgan 12 zugeordnet. Die Lasche 10 ist samt unterhalb und oberhalb derselben anschließender Lagerblöcke 13 und 14 gemeinsam von der Frontseite der Türzarge 2 her in die Bandtasche 7 einsetzbar.

Durch ein Abdeckelement 15 und die Lagerblöcke 13 bzw. 14 hindurch sind die gesamten Montageteile mit dem Boden 16 der Bandtasche 7 verschraubt bzw. verschraubbar.

Ein die Achse 9 für die Verschwenkbarkeit der Lasche 10 bildender Bolzen 17, 18 greift fest in die Lagerblöcke 13, 14 oder in die Lasche 10 ein. Vorteilhaft greifen zwei jeweils mit einem der Lagerblöcke 13, 14 fest verbundene Bolzen 17, 18 in Bohrungen 19, 20 in der Lasche 10 ein.

Der in die Bandtasche 7 einführbare Lappen 8 des einen Scharnierteiles 5 ist mittels einer Klemmschraube 21 an der Lasche 10 festlegbar, wobei die Klemmschraube 21 in eine Gewindebohrung 22 der Lasche 10 eingreift. Gegebenenfalls sind der Lappen 8 des Scharnierteiles 5 und die Lasche 10 an ihren einander zugewandten Oberflächen aufgerauht oder gerippt ausgeführt. Die Klemmschraube 21 ist mit einem Kopf 23 ausgebildet, welcher in ein Langloch 24 in dem Abdeckelement 15 eingreift. Dadurch ist die Klemmschraube 21 von außen betätigbar. Nach dem Einführen des Lappens 8 ist dann nur noch die Klemmschraube 21 einzusetzen und in die Gewindebohrung 22 einzuführen, worauf dann der Lappen 8 fest mit der Lasche 10 verbunden werden kann.

Damit der Lappen 9 in verschieden weit in die Bandtasche 7 hineinragender Stellung mit der Lasche verbunden werden kann, wird im Lappen 8 des Scharnierteiles 5 ein Langloch 25 ausgebildet zur Verstellung des Abstandes zwischen Scharnierachse 6 und der Achse 9 zum Verschwenken der Lasche 10.

Die Lasche 10 ist in Achsrichtung gemessen breiter als der Lappen 8 des Scharnierteiles 5 ausgeführt, wobei in der Lasche 10 eine Nut 26 zum quer zur Achse 9 geführten Einsetzen des Lappens 8 vorgesehen ist. Vorteilhaft ist aufgrund dieser Abmessungen nicht nur die Stabilität der Lasche an sich, sondern es bedarf dadurch nur eines relativ schmalen Einführschlitzes 40 für den Lappen 8 des Scharnierteiles 5. Dabei wird dieser Einführschlitz praktisch wieder verschlossen, wenn der Lappen 8 in der eingeschobenen Stellung ist.

Als Verstellorgan 12 zur Höhenverstellung ist ein an der Lasche 10 angreifender Gewindebolzen 27 verdrehfest mit dieser verbunden, wobei dessen Gewindeteil 28 in eine Mutter 29 eingreift. Zur verdrehfesten Verbindung kann beispielsweise der Kopf 42 des Gewindebolzens 27 als Vierkant ausgeführt sein. Die Mutter 29 ist durch eine Öffnung 30 in dem Abdeckelement 15 von außen verdrehbar ausgeführt. Zur Betätigung der Mutter 29 ist diese vorteilhaft mit radial nach außen offenen Bohrungen 31 zum Einsetzen von Verstellwerkzeugen versehen. Die Mutter 29 ist in eine Ausnehmung 41 am Lagerblock 14 eingesetzt, wobei an beiden Lagerblöcken 13 und 14 entsprechende Nuten vorhanden sind. Dadurch können für die Lagerblöcke 13 und 14 gleiche Teile eingesetzt werden.

Die Verstellschraube 11 für die Schwenkverstellung der Lasche 10 ist mit ihren Enden am Boden 32 der Bandtasche 7 und an der Innenoberfläche 33 des Abdeckdeckelementes 15 abgestützt und ist in eine Gewindebohrung 34 der Lasche 10 eingesetzt. Die Verstellschraube 11 ist mit einem Innenwerkzeugangriff ausgeführt. In dem Abdeckdeckelement 15 ist ein Langloch 35 zum Einführen eines Werkzeuges vorgesehen, wobei dieses Langloch 35 so verläuft, dass trotz einer eventuellen Höhenverstellung der Lasche 10 die Zugänglichkeit zur Verstellschraube 11 gewährleistet ist.

In der Türzarge 2 wird im Bereich der an der Rückseite beispielsweise durch Verschweißen über die Laschen 36 und 37 befestigten Bandtasche 7 eine Ausnehmung in der Zarge 2 zum Zugang zu dieser Bandtasche 7 geschaffen, welche im wesentlichen der Einsatzgröße der aus Lagerblöcken 13 und 14 und Lasche 10 gebildeten Einheit entspricht. Dieser gesamte Bereich wird dann durch Anbringen des Abdeckelementes 15 nahezu wieder verschlossen. Es bleiben lediglich die Langlöcher 24 und 35 sowie der Ausschnitt 30 für die Mutter 29.

Für eine sichere Befestigung sind an der Rückseite der Bandtasche 7 Gewindehülsen 37 angeordnet zum Einsetzen von das Abdeckelement 15 und die Lagerblöcke 13 bzw. 14 durchdringenden Schrauben 38. Damit ist auch gewährleistet, dass alle Montagearbeiten von außen her erfolgen können. Es ist somit auch ein nachträglicher Austausch aller Teile möglich.

In der vorstehenden Beschreibung wurde ein zweiteiliges Scharnier gezeigt und beschrieben. Die erfindungsgemäßen Merkmale sind in gleicher Weise auch für dreiteilige Scharniere anzuwenden, wobei dann in vorteilhafter Weise ein Scharnierteil 5 mit einem Lappen 8 und zwei oberhalb und unterhalb anschließende Scharnierteile 4 eingesetzt werden. Die Maßnahmen im Bereich des einzusetzenden Lappens 8 bleiben daher genau die gleichen. Die dann einzusetzenden zwei Scharnierteile 4 können sowohl als Einzelteile ausgeführt werden oder aber einstückig miteinander verbunden sein.

## Patentansprüche

1. Scharnier für stumpf anschlagende Türen, bei welchem zwei Scharnierteile um eine gemeinsame Scharnierachse verdrehbar miteinander in Wirkverbindung stehen, wobei wenigstens ein Scharnierteil einen in eine Bandtasche in einer Türzarge einschiebbaren Lappen aufweist, wobei dieser Lappen in der Bandtasche um einen parallel zur Scharnierachse verlaufende Achse verschwenkbar und in seiner eingestellten bzw. einstellbaren Schwenkstellung fixiert bzw. fixierbar ist sowie in seiner Höhenlage eingestellt bzw. verstellbar ist, **dadurch gekennzeichnet, dass** der Lappen (8) mit einer um die parallel zur Scharnierachse (6) verlaufende Achse (9) verschwenkbaren Lasche (10) fest, jedoch lösbar verbunden ist, dass in die Lasche (10) eine Verstellschraube (11) zum Verschwenken und Festlegen derselben eingreift, und dass der Lasche (10) ein eine Höhenverstellung derselben bewirkendes Verstellorgan (12) zugeordnet ist, wobei die Lasche (10) samt unterhalb und oberhalb derselben anschließender Lagerblöcke (13,14) gemeinsam von der Frontseite einer Türzarge (2) in eine Bandtasche (7) einsetzbar sind und durch ein Abdeckelement (15) und die Lagerblöcke (13,14) hindurch mit dem Boden (32) der Bandtasche (7) verschraubt bzw. verschraubbar sind.

2. Scharnier nach Anspruch 1, **dadurch gekennzeichnet, dass** ein die Achse (9) für die Verschwenkbarkeit der Lasche (10) bildender Bolzen (17,18) fest in die Lagerblöcke (13,14) oder in die Lasche (10) eingreift.

3. Scharnier nach Anspruch 2, **dadurch gekennzeichnet, dass** zwei jeweils mit einem der Lagerblöcke (13,14) fest verbundene Bolzen (17,18) in Bohrungen (19,20) in der Lasche (10) eingreifen.

4. Scharnier nach Anspruch 1, **dadurch gekennzeichnet, dass** der in die Bandtasche (7) einführbare Lappen (8) des einen Scharnierteiles (5) mittels einer Klemmschraube (21) an der Lasche (10) festlegbar ist, wobei die Klemmschraube (21) in eine Gewindebohrung (22) der Lasche (10) eingreift.

5. Scharnier nach den Ansprüchen 1 und 4, **dadurch gekennzeichnet, dass** der Lappen (8) des Scharnierteiles (5) und die Lasche (10) an ihren einander zugewandten Oberflächen aufgerauht oder gerippt ausgeführt sind.

6. Scharnier nach den Ansprüchen 4 und 5, **dadurch gekennzeichnet, dass** die Klemmschraube (21) mit einem Kopf (23) ausgebildet ist, welcher in ein Langloch (24) in dem Abdeckelement (15) eingreift.

7. Scharnier nach den Ansprüchen 4 bis 6, **dadurch gekennzeichnet, dass** im Lappen (8) des Scharnierteiles (5) ein Langloch (25) ausgebildet ist zur Verstellung des Abstandes zwischen Scharnierachse (6) und der Achse (9) zum Verschwenken der Lasche (10).

8. Scharnier nach den Ansprüchen 4 bis 7, **dadurch gekennzeichnet, dass** die Lasche (10) in Achsrichtung gemessen breiter als der Lappen (8) des Scharnierteiles (5) ausgeführt ist, wobei in der Lasche (10) eine Nut (26) zum quer zur Achse (9) geführten Einsetzen des Lappens (8) vorgesehen ist.

9. Scharnier nach einem der Ansprüche 1 bis 8, **dadurch gekennzeichnet, dass** als Verstellorgan (12) zur Höhenverstellung ein an der Lasche (10) angreifender Gewindebolzen (27) verdrehfest mit dieser verbunden ist, wobei dessen Gewindeteil (28) in eine Mutter (29) eingreift.

10. Scharnier nach Anspruch 9, **dadurch gekennzeichnet, dass** die Mutter (29) durch eine Öffnung (30) in dem Abdeckelement (15) von außen verdrehbar ausgeführt ist.

11. Scharnier nach Anspruch 9 und 10, **dadurch gekennzeichnet, dass** die Mutter (29) mit radial nach außen offenen Bohrungen (31) zum Einsetzen von Verstellwerkzeugen versehen ist.

12. Scharnier nach Anspruch 1, **dadurch gekennzeichnet, dass** die Verstellschraube (11) mit ihren Enden am Boden (32) der Bandtasche (7) und an der Innenoberfläche (33) des Abdeckdeckelementes (15) abgestützt und in eine Gewindebohrung (34) der Lasche (10) eingesetzt ist.

13. Scharnier nach Anspruch 12, **dadurch gekennzeichnet, dass** die Verstellschraube (11) mit einem Innenwerkzeugangriff ausgeführt ist und in dem Abdeckdeckelement (15) ein Langloch (35) zum Einführen eines Werkzeuges vorgesehen ist.

14. Scharnier nach einem der Ansprüche 1 bis 13, **dadurch gekennzeichnet, dass** eine Ausnehmung in der Zarge (2) zum Zugang der angeordneten Bandtasche (7) im wesentlichen der Einsatzgröße der aus Lagerblöcken (13,14) und Lasche (10) gebildeten Einheit entspricht, wobei das Abdeckelement (15) nahezu diesen ganzen Ausschnittbereich abdeckt.

15. Scharnier nach einem der Ansprüche 1 bis 14, **dadurch gekennzeichnet, dass** an der Rückseite der Bandtasche (7) Gewindehülsen (37) angeordnet sind zum Einsetzen von das Abdeckelement (15) und die Lagerblöcke (13,14) durchdringenden Schrauben (38).
